# FASCICULE DE BREVET EUROPEEN

(11) **EP 3 015 181 B1**
(45) Date de publication et mention de la délivrance du brevet: **26.04.2017**
(21) Numéro de dépôt: 15191693.9
(22) Date de dépôt: 27.10.2015
(51) Int. Cl.: B21D 7/06

(54) **FORME DE CINTRAGE POUR ARBALETE DE CINTRAGE D'UN TUBE**
BIEGEFORM FÜR ARMBRUST ZUM BIEGEN EINES ROHRS
BENDING FORM FOR CROSSBOW TUBE BENDER

(30) Priorité: 28.10.2014 FR 1460333
(43) Date de publication de la demande: 04.05.2016
(73) Titulaire: Virax, 51200 Epernay (FR)
(72) Inventeur: HAMM, Benoît, 51000 Châlons-en-Champagne (FR)
(74) Mandataire: Rhein, Alain

(56) Documents cités:
- WO-A1-2012/129345
- WO-A1-2013/131179
- FR-A1- 2 626 505

## Description

La présente invention a pour objet une forme de cintrage en demi-lune pour arbalète de cintrage d'un tube, comportant une gorge de section sensiblement en « U » agencée pour loger une portion à cintrer d'un tube dont les cotes ont été préalablement relevées, ladite gorge s'étendant entre les bords arrondis respectifs de deux faces opposées de ladite forme, ladite forme comportant en outre des moyens-repères permettant de positionner la portion de tube dans la gorge de manière telle qu'elle soit convenablement positionnée dans la gorge en vue de subir le cintrage par rapport aux cotes préalablement relevées.

Les arbalètes de cintrage d'un tube sont classiquement composés d'une forme de cintrage en demi-lune, et d'une barre transversale supportant une paire de contre formes, généralement identiques appelées à coopérer avec la forme de cintrage en demi-lune. Habituellement, la paire de contre formes de cintrage est montée pivotante sur la barre transversale, de manière à suivre progressivement le déplacement de chacune des parties linéaires du tube situées de part et d'autre de la portion en cours de cintrage et qui elle-même est logée dans la gorge de la forme en demi-lune.

On connait notamment du document FR 2 626 505 un appareil pour cintrer un tube de type arbalète comportant une forme de cintrage en demi-lune et deux paires de contre formes respectivement mises en oeuvre en fonction du rayon de cintrage désiré du tube. La forme de cintrage est amovible et interchangeable avec une autre forme de cintrage adaptée au cintrage d'un tube de diamètre différent.

Le document WO 2012/129345 décrit également un appareil pour cintrer un tube de type arbalète comportant deux contre formes en forme de pavé présentant deux faces opposées équipées de gorges dont le profil est adapté pour loger respectivement deux diamètres différents de tube et une forme de cintrage en demi-lune amovible et interchangeable.

L'on connaît également des formes de cintrage en demi-lune dont au moins une des deux faces opposées comporte deux lignes s'étendant chacune depuis son bord arrondi, parallèlement à l'axe de symétrie de ladite forme, de part et d'autre et à égale distance dudit axe de symétrie. De fait, sur le terrain, l'utilisateur d'une arbalète de cintrage prend préalablement des mesures lui permettant de connaître la longueur d'un tube comprise entre un point donné de ce tube et la fibre neutre du retour du coude qu'il entend réaliser. Il a pour usage d'apposer ensuite sur le tube à cintrer un trait matérialisant la cote désirée. Pour réaliser le coude, il positionne le tube dans la gorge de la forme de cintrage, de manière telle que le trait marqué sur le tube soit aligné avec une des lignes que comporte au moins une des faces de ladite forme. Une telle manière de procéder est supposée permettre un cintrage du tube en adéquation avec les mesures préalablement relevées par l'utilisateur à l'emplacement où le tube doit être installé.

Néanmoins, en pratique, la portion à cintrer du tube est généralement logée profondément dans la gorge de la forme en demi-lune, au point de gêner, voire d'empêcher toute visualisation du trait préalablement marqué par l'opérateur sur le tube. En fait, la lecture de ce trait n'est généralement possible qu'en levant et orientant de manière appropriée l'arbalète de cintrage, ce qui se révèle à la fois imprécis, chronophage et fastidieux, en particulier lorsque le tube à cintrer mesure plusieurs mètres, ce qui est fréquemment le cas.

La présente invention vise à pallier cet inconvénient en proposant une forme de cintrage en demi-lune permettant de procéder aisément, rapidement et avec précision au positionnement convenable du tube dans la gorge par rapport aux moyens repères dont est pourvue ladite forme de cintrage, en vue de réaliser un cintrage, par exemple à 90°, d'une portion de ce tube.

A cet effet, l'invention a pour objet une forme de cintrage en demi-lune du genre indiqué en préambule, caractérisée en ce que les moyens-repère sont définis par au moins une paire d'encoches formées dans le bord arrondi d'au moins une des faces opposées de ladite forme, lesdites encoches communiquant avec la gorge et s'étendant chacune à égale distance de l'axe de symétrie de ladite forme.

Grâce à une telle configuration, l'utilisateur peut repérer immédiatement le marquage préalablement apposé sur le tube, puisque celui-ci est visible à travers une encoche. La portion à cintrer du tube peut ainsi être convenablement logée dans la gorge en un temps réduit et sans tâtonnements.

Conformément à une caractéristique de l'invention, lesdites encoches de ladite au moins une paire d'encoches sont symétriques par rapport à l'axe de symétrie de la forme.

Selon une variante de réalisation préférentielle de l'invention, ladite forme comporte au moins une première paires d'encoches formée dans le bord arrondi d'une première face opposée de la forme et au moins une seconde paire d'encoches formées dans le bord arrondi de la deuxième face opposée de la forme.

Par ailleurs, la forme de cintrage en demi-lune selon l'invention se caractérise encore en ce que la première paire d'encoches et la deuxième paire d'encoches sont symétriques par rapport à un plan de symétrie de ladite forme s'étendant parallèlement auxdites première et seconde faces opposées de ladite forme.

La présente demande vise également à protéger une arbalète de cintrage d'un tube, caractérisée en ce qu'elle comporte une forme de cintrage en demi-lune telle que précédemment décrite.

La présente invention sera mieux comprise à la lecture de la description d'un exemple de réalisation faite en référence aux figures annexées, fournies à titre d'exemples, et dans lesquelles :
- La figure 1 illustre une vue en perspective d'une variante de réalisation d'une forme de cintrage pour arbalète de cintrage d'un tube selon l'invention, et
- La figure 2 illustre une vue d'une arbalète de cintrage d'un tube équipée de la forme de cintrage de la figure 1.

En référence aux figures, la présente invention vise une forme de cintrage 1 en demi-lune pour arbalète de cintrage 2 d'un tube 3.

De manière classique, la forme de cintrage 1 comporte une gorge 4 de section sensiblement en « U » s'étendant entre les bords arrondis 6, 7 respectifs de ses deux faces opposées 8, 9. La gorge 4 est agencée pour loger une portion 5 à cintrer à 90° du tube 3 et présente un rayon de courbure adapté en fonction du diamètre dudit tube 3. La forme de cintrage 1 est susceptible de coopérer avec une paire de contre-formes 10, 11, tels que notamment celles illustrées à la figure 2 qui se présentent chacune sensiblement sous la forme d'un pavé monté pivotant sur une barre transversale 12 de l'arbalète 2 de cintrage.

Dans la variante de réalisation illustrée aux figures, la forme de cintrage 1 selon l'invention comporte une première paire d'encoches identiques 13, 14 formées dans le bord arrondi 6 d'une première face opposée 8 de la forme 1 et au moins une seconde paire d'encoches identiques 15, 16 formées dans le bord arrondi 7 de la deuxième face opposée 9 de la forme 1. Ces encoches 13, 14, 15, 16 s'étendent chacune à égale distance de l'axe de symétrie S de la forme 1 et communiquent chacune avec la gorge 4 ce qui permet de visualiser une portion 5 à cintrer d'un tube 3 qui s'y trouve logée, et par conséquent un éventuel trait 17 ou 18 apposé par un utilisateur sur ladite portion 5. Ainsi, l'utilisateur peut positionner convenablement la portion 5 à cintrer du tube 3 en faisant correspondre un trait 17, 18 avec une encoche 13, 14.

Par ailleurs, dans la variante de réalisation illustrée, la première paire d'encoches 13, 14 et la deuxième paire d'encoches 15, 16 sont symétriques par rapport à un plan de symétrie de ladite forme 1 s'étendant parallèlement auxdites première et seconde faces 8, 9 opposées de ladite forme 1.

Bien entendu, de nombreuses modifications peuvent être apportées aux exemples décrits ci-dessus sans sortir du cadre de la présente invention telle que définie dans les revendications.

## Revendications

1. Forme de cintrage (1) en demi-lune pour arbalète de cintrage (2) d'un tube (3), comportant une gorge (4) de section sensiblement en « U » agencée pour loger une portion (5) à cintrer d'un tube (3), ladite gorge (4) s'étendant entre les bords arrondis (6, 7) respectifs de deux faces opposées (8, 9) de ladite forme (1), ladite forme (1) comportant en outre des moyens-repères permettant de positionner la portion (5) de tube (3) dans la gorge (4) de manière telle qu'elle soit convenablement positionnée dans la gorge (4) en vue de subir le cintrage par rapport aux cotes préalablement relevées, **caractérisée en ce que** les moyens-repère sont définis par au moins une paire d'encoches (13, 14) formées dans le bord arrondi (6, 7) d'au moins une des faces opposées (8, 9) de ladite forme (1), lesdites encoches (13, 14) communiquant avec la gorge (4) et s'étendant chacune à égale distance de l'axe de symétrie (S) de ladite forme (1).

2. Forme de cintrage (1) selon la revendication 1, **caractérisée en ce que** la position desdites encoches (13, 14, 15, 16) correspond à un cintre à 90° du tube (3).

3. Forme de cintrage (1) selon la revendication 1, **caractérisée en ce que** ladite au moins une paire d'encoches (13,14, 15, 16) est symétrique par rapport à l'axe de symétrie (S) de la forme (1).

4. Forme de cintrage (1) selon l'une quelconque des revendications 1, 2 ou 3, **caractérisée en ce qu'**elle comporte au moins une première paires d'encoches (13, 14) formée dans le bord arrondi (6) d'une première face opposée (8) de la forme (1) et au moins une seconde paire d'encoches (15, 16) formées dans le bord arrondi (7) de la deuxième face opposée (9) de la forme (1).

5. Forme de cintrage (1) selon la revendication 4, **caractérisée en ce que** la première paire d'encoches (13, 14) et la deuxième paire d'encoches (15, 16) sont symétriques par rapport à un plan de symétrie de ladite forme (1) s'étendant parallèlement auxdites première et seconde faces opposées (8, 9) de ladite forme (1).

6. Arbalète (2) de cintrage d'un tube (3), **caractérisée en ce qu'**elle comporte une forme (1) selon l'une quelconque des revendications 1 à 5.

## Patentansprüche

1. Halbmondförmiges Biegesegment (1) einer Armbrust-Biegemaschine (2) für ein Rohr (3), umfassend eine Vertiefung (4) mit einem im Wesentlichen U-förmigen Querschnitt, die derart angeordnet ist, um einen zu biegenden Abschnitt (5) eines Rohrs (3) aufzunehmen, wobei sich die Vertiefung (4) zwischen den jeweiligen abgerundeten Kanten (6, 7) von zwei einander zugewandten Oberflächen (8, 9) des Segments (1), wobei das Segment (1) ferner Markierungen umfasst, die es ermöglichen, den Rohrabschnitt (5, 3) in der Vertiefung (4) derart zu positionieren, dass er eine zweckmäßige Lage in der Vertiefung (4) einnimmt, um relativ zu im Voraus erhobenen Seiten gebogen zu werden, **dadurch gekennzeichnet, dass** die Markierungen durch mindestens ein Paar Kerben (13, 14) definiert sind, die in der abgerundeten Kante (6, 7) mindestens einer der einander zugewandten Oberflächen (8, 9) des Segments (1) ausgebildet sind, wobei die Kerben (13, 14) mit der Vertiefung (4) verbunden sind und sich jeweils über die gleiche Länge von der Symmetrieachse (S) des Segments (1) erstrecken.

2. Biegesegment (1) nach Anspruch 1, **dadurch gekennzeichnet, dass** die Positionen der Kerben (13, 14, 15, 16) einem 90 ° Bogen des Rohrs (3) entsprechen.

3. Biegesegment (1) nach Anspruch 1, **dadurch gekennzeichnet, dass** das mindestens eine Paar Kerben (13, 14, 15, 16) relativ zur Symmetrieachse (S) des Segments (1) symmetrisch ist.

4. Biegesegment (1) nach einem der Ansprüche 1, 2 oder 3, **dadurch gekennzeichnet, dass** es mindestens ein erstes Paar Kerben (13, 14), die in der abgerundeten Kante (6) einer ersten gegenüberliegenden Oberfläche (8) des Segments (1) ausgebildet sind, und mindestens ein zweites Paar Kerben (15, 16) umfasst, die in der abgerundeten Kante (7) der zweiten gegenüberliegenden Oberfläche (9) des Segments (1) umfasst.

5. Biegesegment (1) nach Anspruch 4, **dadurch gekennzeichnet, dass** das erste Paar Kerben (13, 14) und das zweite Paar Kerben (15, 16) relativ zu einer parallel zur ersten und zweiten einander zugewandten Oberflächen (8, 9) des Segments verlaufenden Symmetrieebene des Segments (1) symmetrisch ist.

6. Armbrust-Biegemaschine (2) für ein Rohr (3), **dadurch gekennzeichnet, dass** sie ein Segment (1) nach einem der Ansprüche 1 - 5 umfasst.

## Claims

1. A half-moon bending shape (1) for a bending cross-staff (2) of a tube (3), including a groove (4) with a substantially U-shaped section arranged to house a portion (5) to be bent of a tube (3), said groove (4) extending between the respective rounded edges (6, 7) of two opposite faces (8, 9) of said shape (1), said shape (1) further including a reference means making it possible to position the tube (3) portion (5) in the groove (4) such that it is suitably positioned in the groove (4) in order to undergo bending relative to the previously raised sides, **characterized in that** the reference means are defined by at least one pair of notches (13, 14) formed in the rounded edge (6, 7) of at least one of the opposite faces (8, 9) of said shape (1), said notches (13, 14) communicating with the groove (4) and each extending at an equal distance from the axis of symmetry (S) of said shape (1).

2. The bending shape (1) according to claim 1, **characterized in that** the position of said notches (13, 14, 15, 16) corresponds to a 90° bend of the tube (3).

3. The bending shape (1) according to claim 1, **characterized in that** said at least one pair of notches (13, 14, 15, 16) is symmetrical relative to the axis of symmetry (S) of the shape (1).

4. The bending shape (1) according to any one of claims 1, 2 or 3, **characterized in that** it includes at least one first pair of notches (13, 14) formed in the rounded edge (6) of a first opposite face (8) of the form (1) and at least one second paragraph notches (15, 16) formed in the rounded edge (7) of the second opposite face (9) of the shape (1).

5. The bending shape (1) according to claim 4, **characterized in that** the first pair of notches (13, 14) and the second pair of notches (15, 16) are symmetrical relative to a plane of symmetry of said shape (1) extending parallel to said first and second opposite faces (8, 9) of said shape (1).

6. A cross-staff (2) for bending a tube (3), **characterized in that** it includes a shape (1) according to any one of claims 1 to 5.
